# FASCICULE DE BREVET EUROPEEN

(11) **EP 3 001 800 B1**
(45) Date de publication et mention de la délivrance du brevet: **04.10.2017**
(21) Numéro de dépôt: 13821857.3
(22) Date de dépôt: 19.12.2013
(51) Int. Cl.: A47B 25/00, A63F 1/06, A63F 3/00

(54) **ENSEMBLE DE TAPIS DE JEU ET D'UN PLATEAU**
ANORDNUNG MIT EINER SPIELMATTE UND EINER PLATTE
ASSEMBLY OF A PLAYING MAT AND A BOARD

(43) Date de publication de la demande: 06.04.2016
(73) Titulaire: CASINO ADVANCED TECHNOLOGY, 93210 Saint Denis la Plaine (FR)
(72) Inventeur: TRANCHANT, Sébastien, 93120 Saint Denis (FR)
(74) Mandataire: GPI & Associés
(86) Numéro de dépôt international: PCT/FR2013/000357
(87) Numéro de publication internationale: WO 2015/092155

(56) Documents cités:
- WO-A1-2010/030937
- DE-A1- 3 101 794
- US-A- 3 194 561
- US-A1- 2003 041 786
- US-A1- 2008 265 510
- US-A1- 2010 221 467
- US-A1- 2013 207 345
- US-B1- 7 156 396

## Description

L'invention porte sur un ensemble d'un tapis de jeu et d'un plateau de jeu destiné à être intégré dans une table de jeu.

Le domaine de l'invention se rapporte aux tables de jeu, notamment aux tables de roulettes, de black jack, de poker, de bataille, de stud Poker et de tout autre jeu dans les casinos ou cercles de jeux qui sont autorisés par la réglementation des jeux en vigueur.

On se réfère la figure 1 pour décrire à titre d'exemple une table de black jack 1 de l'art antérieur. Il est à noter que chaque type de jeu implique une géométrie de plateau différente qui peut être circulaire, ovoïdale ou à multiples bords latéraux comme c'est le cas de la table de jeu présentée sur la figure 1.

La table 1 comporte des pieds 2 surmontés d'un plateau principal 3 intégrant un plateau de jeu 4 qui est recouvert d'un tapis de jeu imprimé 5.

Le plateau de jeu 4 est un demi tétradécagone comportant un bord rectiligne de grande longueur 4a dont les extrémités sont reliées par sept bords de plus petite longueur 4b. Le tapis de jeu 5 est imprimé au motif du jeu de la table en question.

Le tapis de jeu 5 doit être solidarisé au plateau 4 de façon à ne pas bouger lors de l'utilisation de la table. Or un tapis de jeu subit de nombreuses sollicitations lors des manipulations des jetons ou cartes faisant l'objet du jeu concerné. Les moyens de solidarisation du tapis de jeu 5 au plateau 4 doivent donc être particulièrement efficaces pour que le tapis de jeu 5 soit solidement maintenu sur le plateau 4.

On se réfère à la figure 2 qui est une vue schématique en perspective d'une partie du plateau de jeu de la figure 1 selon la flèche II, et à la figure 3 qui est une vue en coupe du plateau de la figure 2 selon les flèches III-III.

En référence à la figure 3, le plateau de jeu de l'art antérieur 4 est recouvert en premier lieu d'une couche de molton 6 qui est destinée à conférer un confort de jeu et recouverte par un tapis de jeu imprimé 5.

Le tapis de jeu 5 et le molton 6 s'étendent au niveau des bords latéraux 4b du plateau 4 et sont maintenus solidaires au plateau 4 au moyen d'une pluralités d'agrafes 7 régulièrement réparties le long de tous les bords latéraux 4a,4b du plateau 4.

Avant la pose, les dimensions du tapis sont plus importantes que les dimensions nécessaires pour le recouvrement du plateau et de ses bords latéraux. A la pose, l'opérateur agit de la façon suivante : d'une main le tapis est tendu et de l'autre il est agrafé sur les bords latéraux. Puis le tapis est coupé au ras des bords latéraux. Il n'est ensuite plus possible d'enlever le tapis puis de le réagrafer en raison d'une longueur devenue insuffisante pour tendre le tapis avant son agrafage.

Pour l'entretien, les tapis sont nettoyés directement sur la table de jeu par exemple au moyen d'un appareil de nettoyage à vapeur. Mais ce nettoyage n'est pas suffisamment efficace au bout d'un certain temps d'utilisation du tapis.

Par ailleurs un changement de motif de jeu de tapis implique de désagrafer l'ancien tapis puis de procéder à l'agrafage du nouveau tapis. Cette opération est longue et nécessite une application particulière de l'opérateur pour que le tapis soit tendu comme il se doit.

Alternativement, un plateau peut comporter un tapis d'un premier motif sur l'une de ses faces, et un tapis d'un second motif appliqué sur l'autre face du plateau. Le changement de motif de jeu peut alors s'opérer par le retournement du plateau de jeu. Les deux tapis étant agrafés sur les bords latéraux du plateau, le retrait du tapis qui a été agrafé le premier sur le plateau nécessite d'enlever également le second tapis agrafé par-dessus le premier tapis.

En outre, certaines tables de jeu sont faites de plusieurs niveaux, chaque niveau comportant un ou plusieurs plateaux tous revêtus d'un tapis. Dans cette configuration, le temps consacré à l'agrafage des tapis et à leurs changements est d'autant plus long.

Le document US 2010 0221467 A1 décrit un dessus de table avec une portion centrale gonflable et muni d'un élément autoagrippant coopérant avec un élément autoagrippant complémentaire du bord latéral d'une table.

Le document US 2008/265510 A1 décrit un tapis de jeu imprimé avec une face inférieure autoagrippante coopérant avec une face supérieure autoagrippante d'une table de jeu flottante.

Le document WO 2010 30937 A1 décrit une boîte de jeu avec une face supérieure magnétique pour recevoir des tableaux de jeu.

Le document US 2003/0041786 A1 décrit une table de jeu avec un plateau de jeu rigide interchangeable.

Le document US 2013/0207345 A1 décrit une table de jeu avec un plateau amovible.

Le document DE 101794 A1 décrit une nappe avec des éléments autoagrippants coopérant avec des éléments autoagrippants complémentaires du bord latéral d'une table.

Dans ce contexte, la présente invention vise un ensemble de tapis de jeu et d'un plateau de jeu dont la fixation du tapis au plateau de jeu permet de pallier les inconvénients précités. Le tapis de jeu doit répondre à un certain nombre de critères oroore au domaine des tables de jeu. Il doit être imprimable et doit pouvoir recouvrir la surface du plateau qui lui est associé sans présenter le moindre pli ni la moindre distension. Bien entendu, son maintien relativement au plateau de jeu doit être fixe, le tapis ne devant bouger d'aucune manière relativement au plateau durant son utilisation. Toutes ces contraintes doivent s'appliquer à tout type de géométrie de plateau qu'il soit circulaire, ovoïdal ou à multiples bords latéraux. L'invention doit par ailleurs s'appliquer à toute table de jeu comportant un ou plusieurs plateaux de jeu.

A cet effet, un ensemble selon la revendication 1 est proprosé.

L'intégration sur le tapis de l'invention du système de maintien de ce tapis sur le plateau par des moyens autoagrippants présente des intérêts multiples, notamment une facilité de solidarisation et de désolidarisation du tapis du plateau, mais confère également et de façon inattendue pour ce type de moyens de fixation, un maintien fixe et solide du tapis au plateau. L'ensemble de l'invention peut également comporter les caractéristiques optionnelles suivantes considérées isolément ou selon toutes les combinaisons techniques possibles :
- la face inférieure autoagrippante est contrecollée sous la face supérieure imprimée.
- la face inférieure autoagrippante du tapis est une couche de tissu faite à base de polyamide, et la face supérieure imprimée du tapis est une couche de tissu faite à base de polyester.
- l'élément autoagrippant est agrafé sur le bord latéral circulaire ou ovoidal du plateau, ou sur les bords latéraux adjacents du plateau.

Enfin, l'invention porte sur une table de jeu comportant au moins un ensemble tel que précédemment énoncé.

D'autres caractéristiques et avantages de l'invention ressortiront clairement de la description qui en est donnée ci-dessous, à titre indicatif et nullement limitatif, en référence aux figures annexées parmi lesquelles :
- la figure 1 déjà décrite illustre schématiquement en perspective une table de jeu de black jack de l'art antérieur,
- la figure 2 déjà décrite illustre schématiquement en perspective deux bords latéraux adjacents du plateau de jeu de l'art antérieur selon la flèche II de la figure 1,
- la figure 3 déjà décrite illustre schématiquement en coupe le système de fixation du tapis de jeu de l'art antérieur sur un plateau de jeu selon la ligne de coupe III-III de la figure 2,
- la figure 4 est une représentation schématique en coupe du tapis de jeu de l'invention,
- la figure 5 est une représentation schématique en perspective de deux bords adjacents du plateau de jeu qui est représenté sans le tapis de jeu selon une première variante de l'invention,
- la figure 6 est une représentation schématique en coupe d'un bord du plateau de l'invention selon la ligne de coupe IV- IV de la figure 5,
- la figure 7 est une représentation schématique en perspective de deux bords adjacents du plateau de jeu qui est représenté sans le tapis de jeu et qui ne fait pas partie de l'invention, et
- la figure 8 est une représentation schématique en perspective de dessous de deux bords adjacents du plateau de jeu représenté sans le tapis de jeu et qui ne fait également pas partie de l'invention.
Selon l'invention, la face inférieure du tapis de jeu forme partie du système de maintien de ce tapis au plateau de jeu. A cet effet, la face inférieure du tapis de jeu est faite d'une couche de matière autoagrippante.

Le plateau de jeu intègre quant à lui la partie complémentaire du système de maintien du tapis de jeu sur ce plateau à savoir un élément autoagrippant fixé sur les bords latéraux du plateau ou sur le bord latéral unique du plateau si ce dernier est de forme ovoïdale ou circulaire. L'élément autoagrippant du plateau de jeu et la couche autoagrippante du tapis de jeu sont complémentaires de façon que l'application d'une pression de l'un sur l'autre engendre la fixation amovible de ces deux pièces entre elles.

Le tapis de jeu est agencé sur le plateau en positionnant d'abord le tapis sur la surface du plateau de façon que les motifs imprimés soient à la place requise, puis en appliquant une pression sur le tapis contre les éléments autoagrippant du plateau. Contrairement au tapis de l'art antérieur, les dimensions du tapis sont ajustées dès sa fabrication aux dimensions du plateau, aucune coupe ultérieure n'étant requise.

L'invention va au-delà d'un simple système de maintien impliquant l'utilisation de matières autoagrippantes connues en soi.

En effet, le fait de prévoir que l'intégralité de la face inférieure du tapis soit autoagrippante confère à toute la surface du tapis un confort supérieur de par l'augmentation de l'épaisseur du tapis sur le plateau de jeu en bois.

Par ailleurs, les tapis de jeu, le plus souvent en polyester, sont sensiblement élastiques. On cherche au contraire à éviter toute élasticité qui engendrerait des distensions dans les motifs du tapis, notamment pour le cas de motifs comportant des lignes. Or la couche inférieure autoagrippante peut être réalisée en matériau synthétique, ce qui permet de conférer au tapis de jeu de l'invention un caractère non élastique.

En outre, la face inférieure autoagrippante du tapis peut être contrecollée sous la face supérieure imprimée du tapis ce dont il résulte une facilité de fabrication du tapis. Ce contrecollage est particulièrement avantageux puisqu'il permet de réaliser des bandes de tapis autoagrippant dont la largeur permet la réalisation, après découpe, de tapis de jeu de taille et de géométrie adaptées aux tables de jeu auxquels ces tapis sont destinés.

De plus, l'utilisation de tapis avec une face inférieure autoagrippante coopérant avec un élément autoagrippant sur les bords latéraux du tapis permet de pouvoir changer de tapis, par exemple pour la mise en place de motifs à caractères évènementiels, sans avoir à changer intégralement le système de maintien du tapis sur le plateau puisque l'élément autoagrippant reste en position.

Le tapis de l'invention permet en outre de pouvoir être retiré du plateau pour être lavé en machine, et d'être repositionné après lavage.

Enfin, l'utilisation de matière agrippante pour fixer de manière amovible deux surfaces relativement l'une à l'autre est connue pour fonctionner dans certaines conditions, notamment lorsque les deux surfaces sont solides, lorsqu'il y a une compression maintenue de la liaison et lorsque la force appliquée d'une surface sur l'autre est principalement parallèle au plan de fixation. Or, dans l'invention, aucune de ces conditions n'est respectée comme il sera détaillé plus loin. Pourtant le plateau de l'invention intégrant ce système de maintien du tapis de jeu sur le plateau permet de conférer une solidité de fixation et de maintien du tapis relativement au plateau qui ne pouvait être envisagé.

On décrit ci-après des exemples non limitatifs de réalisation de l'invention définie par les revendications annexées. En référence à la figure 4, le tapis de jeu de l'invention 10 comporte une face supérieure qui est une couche de tissu en polyester 11, sur la face inférieure 12 de laquelle est contrecollée une couche autoagrippante 13 formant la face inférieure autoagrippante du tapis 10.

Une fois que le contrecollage est réalisé, l'impression de la couche supérieure du tapis aux motifs du jeu concerné est effectuée par une opération de transfert d'encre sur la couche supérieure 11 à une température de 220 °C environ.

La couche inférieure autoagrippante 13 est réalisée en polyamide ce qui évite toute dégradation de cette couche lors de l'opération d'impression à 220 °C.

La couche autoagrippante 13 est de type Velcro® et constitue la partie « velours » dotée de boucles du système Velcro®.

En référence à la figure 5, le plateau de l'invention 14 comporte au niveau de ses bords latéraux 14a un élément autoagrippant 15 de type Velcro® doté de crochets aptes à coopérer avec les boucles de la couche autoagrippante 13 du tapis 10 pour former une liaison amovible.

Selon cette variante, l'élément autoagrippant 15 est régulièrement réparti le long de tous les bords latéraux 14a du plateau 14 en étant constitué de bandes autoagrippantes 16 qui s'étendent chacune sur la longueur de chaque bord latéral 14a. Selon l'invention, l'élément autoagrippant 15 est fait d'une seule bande autoagrippante s'étendant sur toute la périphérie du plateau 14 constituée par tous les bords adjacents du plateau 14. Tel que représenté sur la figure 7 ne faisant pas partie de l'invention, l'élément autoagrippant 15 est constitué d'attaches autoagrippantes 17, chaque attache 17 étant de longueur inférieure à la longueur des bords latéraux 14a du plateau 14. Dans cette configuration, une pluralité d'attaches autoagrippantes 17 sont régulièrement réparties sur la longueur de chaque bord latéral 14a.

En référence à la figure 6, l'élément autoagrippant 15 est solidarisé au bords latéraux 14a du plateau 14 au moyen d'agrafes 18. L'agrafage de l'élément autoagrippant 15 est réalisé lors du premier montage du tapis et ne fera l'objet d'aucun retrait ultérieur.

Une couche de molton 19 est solidarisée sur la face supérieure 21 du plateau 14 au moyen d'une série d'agrafes 20. Le bord extrémal 22 du molton affleure le bord latéral 14a du plateau 14.

Le tapis de jeu de l'invention 10 est appliqué sur la couche de molton et positionné de façon que les motifs imprimés soient dans la position requise sur le plateau 14. Puis, les bords 23 du tapis 20 sont rabattus contre le bord latéral 14a et une pression manuelle est appliquée contre l'élément d'attache 15 ce dont il résulte la fixation du tapis de jeu 10 sur le plateau 14. Cette opération est réalisée au niveau de tous les bords latéraux 14a du plateau 14.

La fixation résultante du tapis au plateau de jeu est étonnamment solide. Comme expliqué plus haut, les fixations autoagrippantes sont connues en soi pour fonctionner lorsque les deux surfaces sont solides, lorsqu'il y a une compression maintenue de la liaison et lorsque la force appliquée d'une surface sur l'autre est principalement parallèle au plan de fixation.

Or dans le plateau de l'invention, aucune de ces conditions ne sont vérifiées. En premier lieu, la souplesse du tapis 10 ne répond pas au caractère solide d'une surface. Par ailleurs, aucune compression n'est réalisée sur les bords latéraux du plateau puisqu'un jeu de quelques millimètres est présent autour du plateau lorsqu'il est en position sur la table de jeu.

Enfin et en référence à la figure 6, la force appliquée sur la liaison de type autoagrippante n'est pas parallèle au plan de cette liaison. En effet, la force de tension appliquée sur le tapis 10 engendre l'application d'une force parallèle au tapis 10 selon la flèche F1. Cette force de tension F1 tend à soulever le bord 23 du tapis 10 selon la flèche F2 qui est dirigée obliquement vers le bas par rapport au plan de la liaison autoagrippante.

Pourtant, la fixation du tapis de l'invention 10 sur le plateau de l'invention 14 n'engendre aucun mouvement du tapis relativement au plateau.

Pour un maintien optimum du tapis 10 sur le plateau de jeu, l'élément d'attache 15 (bandes 14a ou attaches 17) est régulièrement réparti sur tous les bords latéraux du plateau 14a.

En référence à la figure 8 qui ne fait pas partie de l'invention, on peut prévoir l'ajout d'éléments autoagrippants supplémentaires 24 répartis sur la face inférieure 25 du plateau de jeu 14. Dans cette configuration, les bords du tapis de jeu, non représenté sur cette figure, débordent au niveau de la face inférieure 25 du tapis 14 de façon à pouvoir être fixés sur ces éléments autoagrippants supplémentaires 24.

L'invention s'applique également aux plateaux circulaires ou ovoïdaux comportant un bord latéral unique. Dans ces configurations, l'élément autoagrippant est constitué d'une bande unique s'étendant sur tout le bord latéral circulaire ou ovoïdal.

## Revendications

1. Ensemble d'un tapis de jeu (10) et d'un plateau de jeu (14) destiné à être intégré dans une table de jeu,
dans lequel le tapis de jeu (10) est destiné à recouvrir la surface du plateau de jeu,
dans lequel le tapis de jeu (10) comporte une face supérieure imprimée (11) au motif d'un jeu et une face inférieure autoagrippante (13) destinée à être du côté du plateau (14),
dans lequel le plateau de jeu comporte un élément autoagrippant (15) solidarisé sur le bord latéral circulaire ou ovoïdal du plateau, ou sur chacun des bords latéraux adjacents (14a) du plateau (14),
et dans lequel la face inférieure autoagrippante (13) du tapis de jeu (10) est destinée à venir coopérer en liaison amovible avec l'élément autoagrippant (15),
tel que l'intégralité de la face inférieure (13) du tapis de jeu (10) est autoagrippante et est formée d'une couche velours munie de boucles d'un système de type Velcro®,
et tel que l'élément autoagrippant (15) comporte une bande unique s'étendant sur tout le bord latéral du plateau de jeu (14) constituant une couche crochet du système de type Velcro®.

2. Ensemble d'un tapis de jeu (10) et d'un plateau de jeu selon la revendication 1, **caractérisé en ce que** la face inférieure autoagrippante (13) du tapis de jeu (10) est contrecollée sous la face supérieure imprimée (11).

3. Ensemble d'un tapis de jeu (10) et d'un plateau de jeu selon la revendication 1 ou 2, **caractérisé en ce que** la face inférieure autoagrippante (13) du tapis de jeu (10) est une couche de tissu faite à base de polyamide, et **en ce que** la face supérieure imprimée (11) du tapis de jeu (10) est une couche de tissu faite à base de polyester.

4. Ensemble d'un tapis de jeu (10) et d'un plateau de jeu selon l'une quelconque des revendications 1 à 3,
**caractérisé en ce que** l'élément autoagrippant (15) est agrafé sur le bord latéral circulaire ou ovoidal du plateau, ou sur les bords latéraux adjacents (14a) du plateau (14).

5. Table de jeu, **caractérisée en ce qu'**elle comporte au moins un ensemble d'un tapis de jeu (10) et d'un plateau de jeu selon l'une quelconque des revendications 1 à 4.

## Patentansprüche

1. Anordnung einer Spielmatte (10) und einer Spielplatte (14), die dazu bestimmt ist, in einen Spieltisch integriert zu werden,
bei der die Spielmatte (10) dazu bestimmt ist, die Oberfläche der Spielplatte zu bedecken,
bei der die Spielmatte (10) eine mit einem Spielmotiv (11) gedruckte obere Fläche und eine klettende Unterseite (13) aufweist, die dazu bestimmt ist, auf der Seite der Platte (14) angeordnet zu werden,
bei der die Spielplatte ein Klettelement (15) aufweist, das auf dem kreisförmigen oder ovalen Seitenrand der Platte oder auf jedem der benachbarten Seitenränder (14a) der Platte (14) befestigt ist, und
bei der die klettende Unterseite (13) der Spielmatte (10) dazu bestimmt ist, in lösbarer Verbindung derart mit dem Klettelement (15) zusammenzuwirken,
dass die Gesamtheit der Unterseite (13) der Spielmatte (10) klettend ist und aus einer Veloursschicht gebildet ist, die mit Schlaufen eines Systems vom Velcro®-Typ versehen ist, und
dass das Klettelement (15) ein einziges Band aufweist, das sich über den gesamten Seitenrand der Spielplatte (14) erstreckt und eine Schicht von Haken des Systems vom Velcro®-Typ bildet.

2. Anordnung einer Spielmatte (10) und einer Spielplatte nach Anspruch 1, **dadurch gekennzeichnet, dass** die klettende Unterseite (13) der Spielmatte (10) unter der oberen bedruckten Fläche (11) verleimt ist.

3. Anordnung einer Spielmatte (10) und einer Spielplatte nach Anspruch 1 oder 2,
**dadurch gekennzeichnet, dass** die klettende Unterseite (13) der Spielmatte (10) eine Schicht aus einem Gewebe ist, die auf Polyamidbasis hergestellt ist, und dadurch, dass die bedruckte Oberfläche (11) der Spielmatte (10) eine Gewebeschicht ist, die auf der Grundlage von Polyester hergestellt ist.

4. Anordnung einer Spielmatte (10) und einer Spielplatte nach einem der Ansprüche 1 bis 3,
**dadurch gekennzeichnet, dass** das Klettelement (15) auf dem kreisförmigen oder ovalen Seitenrand der Platte oder auf den benachbarten Seitenrändern (14a) der Platte (14) geklammert ist.

5. Spieltisch, **dadurch gekennzeichnet, dass** er mindestens eine Anordnung einer Spielmatte (10) und einer Spielplatte nach einem der Ansprüche 1 bis 4 aufweist.

## Claims

1. An assembly of a playing mat (10) and a playing board (14) which is intended to be integrated in a playing table,
in which the playing mat (10) is intended to cover the surface of the playing board,
in which the playing mat (10) comprises an upper face (11) printed with the motif of a game and a self-attaching lower face (13) intended to be on the board (14) side,
in which the playing board comprises a self-attaching element (15) joined to the circular or ovoidal lateral edge of the board, or to each of the adjacent lateral edges (14a) of the board (14),
and in which the self-attaching lower face (13) of the playing mat (10) is intended to cooperate in a detachable connection with the self-attaching element (15),
such that the entire lower face (13) of the playing mat (10) is self-attaching and is formed of a pile layer provided with loops of a Velcro®-type system,
and such that the self-attaching element (15) comprises a single strip extending over the entire lateral edge of the playing board (14) constituting a hook layer of the Velcro®-type system.

2. An assembly of a playing mat (10) and a playing board according to Claim 1, **characterised in that** the self-attaching lower face (13) of the playing mat (10) is laminated beneath the printed upper face (11).

3. An assembly of a playing mat (10) and a playing board according to Claim 1 or 2, **characterised in that** the self-attaching lower face (13) of the playing mat (10) is a fabric layer made based on polyamide, and **in that** the printed upper face (11) of the playing mat (10) is a fabric layer made based on polyester.

4. An assembly of a playing mat (10) and a playing board according to any one of Claims 1 to 3,
**characterised in that** the self-attaching element (15) is fastened to the circular or ovoidal lateral edge of the board, or to the adjacent lateral edges (14a) of the board (14).

5. A playing table, **characterised in that** it comprises at least one assembly of a playing mat (10) and a playing board according to any one of Claims 1 to 4.
